# EUROPÄISCHE PATENTSCHRIFT

(11) **EP 1 490 589 B1**
(45) Veröffentlichungstag und Bekanntmachung des Hinweises auf die Patenterteilung: **02.04.2008**
(21) Anmeldenummer: 03745747.0
(22) Anmeldetag: 02.04.2003
(51) Int. Cl.: F02F 3/22

(54) **ÖLEINLASS FÜR EINEN MIT KÜHLKANAL VERSEHENEN KOLBEN EINES VERBRENNUNGSMOTORS**
OIL INLET FOR AN INTERNAL COMBUSTION ENGINE PISTON THAT IS PROVIDED WITH A COOLING DUCT
ENTREE D'HUILE DESTINEE A UN PISTON D'UN MOTEUR A COMBUSTION INTERNE, POURVU D'UN CANAL DE REFROIDISSEMENT

(30) Priorität: 04.04.2002 DE 10214830
(43) Veröffentlichungstag der Anmeldung: 29.12.2004
(73) Patentinhaber: MAHLE GMBH, 70376 Stuttgart (DE)
(72) Erfinder: BAUER, Valery, 71334 Waiblingen (DE)
(74) Vertreter: Pohle, Reinhard
(86) Internationale Anmeldenummer: PCT/DE2003/001076
(87) Internationale Veröffentlichungsnummer: WO 2003/085251

(56) Entgegenhaltungen:
- WO-A-01/44645
- DE-A- 4 039 752
- DE-B- 1 228 234
- US-A- 3 221 718

## Beschreibung

Die Erfindung betrifft einen Öleinlass für einen mit Kühlkanal versehenen Kolben eines Verbrennungsmotors, mit einer etwa kreisringförmigen Abdeckung des Kühlkanals, an welcher der Öleinlass befestigt ist und der Kühlkanal über den Öleinlass mittels einer fest mit dem Motorgehäuse verbundenen Ölspritzdüse vom Kurbelraum aus durch den freien Innenraum des Kolbenschaftes hindurch mit einem freien Kühlölstrahl beaufschlagbar ist.

Derartig gekühlte Kolben mit Öleinlass sind beispielsweise aus den Patentschriften US 3,221,718, Jp 59-27109, PCT/DE94/01375 und DE 37 33 964 C2 bekannt. Die verwendeten Öleinlässe als Fangtrichter für Kühlöl, das aus einer mit dem Motorgehäuse verbundenen Ölspritzdüse abgegeben wird, weisen Innenwände auf, die vom freien Innenraum des Kolbens Richtung Kühlkanal aus betrachtet trichterförmig, zylindrisch, oval oder nach Form einer Venturi-Düse ausgebildet sind. Um eine bessere Verteilung des derart eingefangenen Kühlöls im Kühlkanal zu erreichen, sind zum Teil zusätzliche Strahlteiler in die Wand des Kühlkanals eingesetzt, die der Austrittsfläche des Öleinlasses gegenüberliegt. Mit derartigen Formgestaltungen soll erreicht werden, dass der sich von der Ölspritzdüse aufweitende Ölstrahl eingefangen und dem Kühlkanal zugeführt wird, wobei diese Ausführungen nicht nur auf senkrechte Ölstrahllagen, d.h. senkrecht auf die Eintrittsfläche des Öleinlasses, beschränkt sind, sondern auch schräge Ölstrahllagen umfassen, bei denen in Abhängigkeit von der Hubhöhe des Kolbens die in den Kühlkanal gelangende Ölmenge bestimmt wird. Insbesondere zeigt die letztgenannte Ausführung Mängel in der Erreichung eines kontinuierlichen Ölfüllungsgrades des Kühlkanals, der durch ungünstige Strömungs- und Reibungsverhältnisse beim Eintritt des Kühlöls in den Einlass begründet ist.

In der Praxis zeigt sich nämlich durch Messungen des tatsächlichen Ölfüllungsgrades im Kühlkanal, dass mit den vorgenannt geformten Öleinlässen als Fangtrichter der Füllungsgrad weniger als 40% beträgt und somit, wie in der DE 37 02 272 C2 beschrieben, keine ausreichende Kühlung des Kolbens durch eine Shakerwirkung erzielt werden kann. Insbesondere ist für eine gute Kühlwirkung eine im Kühlkanal ganz bestimmte zirkulierende Ölmenge erforderlich, die kontinuierlich zugeführt werden muss, um eine annähernd konstante Teilfüllung des Kühlkanals bei entsprechend auf den Öleinlass abgestimmtem Ölabfluss zu ermöglichen.

Hiervon ausgehend liegt der Erfindung die Aufgabe zugrunde, einen Öleinlass für einen Kolben mit einem Kühlkanal derart zu gestalten, dass eine bessere Bündelung des Kühlölstrahls beim Eintritt in den Öleinlass und bessere Verteilung beim Austritt in den Kühlkanal ermöglicht wird.

Gelöst wird die Aufgabe durch die Merkmale des Anspruchs 1.

Die erfindungsgemäße Lösung ermöglicht es, einen freien Kühlölstrahl mit annähernd senkrechtem Auftreffen auf die Querschnittsöffnungsfläche des Öleinlasses vollständig in den Kühlkanal einzuführen. Bei einer schrägen Strahllage des freien Kühlölstrahls wird vorteilhaft erreicht, dass der größte Teil in den Kühlkanal eingebracht wird, da infolge einer tangentialen Umlenkung des auf die Wand des Einlasses treffenden Ölstrahls ein geringerer Reibungswiderstand entsteht. Schräg gerichtete Kühlölstrahlen werden bei Motoren eingesetzt, bei denen die Ölspritzdüse aus konstruktiven Gründen in einem bestimmten Winkel zur Flächennormalen der Querschnittsöffnungsfläche des Einlasses bzw. zur Kolbenlängsachse angeordnet werden müssen. Durch die schräge Ausrichtung des Kühlölstrahls trifft dieser, bedingt durch die Hubbewegung des Kolbens, an jeweils unterschiedlichen Stellen der Innenwand des Einlasses auf.

Trotz dieser Bedingungen wird bei schräger als auch senkrechter Strahllage eine optimale Bündelung beim Eintritt und eine sehr gute Verteilung beim Austritt des Kühlöls aus dem Einlass erreicht. Unterstützend dabei wirkt, dass durch die Größe und Formgebung des Einlasses ein dynamischer Staudruck zur verbesserten Kühlölverteilung erzeugt wird.

Vorteilhafte Weiterbildungen sind Gegenstand der Unteransprüche.

Die Erfindung wird im folgenden anhand eines Ausführungsbeispiels näher erläutert. Es zeigt:
Fig. 1 einen erfindungsgemäßen Kolben im Teil-Querschnitt, geschnitten in Bolzenrichtung;
Fig. 2 eine Darstellung der inneren Wandfläche in einem ersten Ausführungsbeispiel;
Fig. 3 eine Darstellung der inneren Wandfläche in einem zweiten Ausführungsbeispiel.

Ein Kolben 1 mit Verbrennungsmulde 9 weist einen Kühlkanal 4 auf, der nach unten durch eine Abdeckung 5 in Form einer zweigeteilten Tellerfeder verschlossen ist. In der Abdeckung 5 ist ein als Fangtrichter für einen Kühlölstrahl 7 ausgebildeter Öleinlass 2 vorgesehen, der aus Metall oder Kunststoff bestehen kann und mittels Löten, Schweißen, Kleben, oder mittels eines Sicherungsringes, eines Spannelements oder einer Rastverbindung an der Kühlkanalabdeckung, wie aus der DE 199 60 913 A1 bekannt, öldicht befestigt. Der Kühlkanal 4 wird über den Öleinlass 2 durch eine fest mit dem Motorgehäuse verbundenen Ölspritzdüse 6 vom Kurbelraum aus durch den freien Innenraum des Kolbenschaftes hindurch, wie in Fig. 1 dargestellt, mit dem freien Kühlölstrahl 7 versorgt, wobei als Öleintritt die Querschnittseintrittsflächen B oder nach Fig. 3, D dienen.

Der Öleinlass 2 besitzt eine innere Wand 3, dessen Form in Abhängigkeit von der Ölspritzdüse 6 erzeugten Strahllage des Kühlölstrahles 7 in bezug zur Querschnittseintrittfläche B und D des Öleinlasses bestimmt ist. Bei einer annähernd senkrechten Strahllage des Kühlölstrahls zur Querschnittsöffnungsfläche B, entsprechend der Darstellung in Fig. 1, hat die die innere Wandfläche 2 des Öleinlasses 3 eine Form, die im rechtwinkligen Koordinatensystem (x, y, z) durch Drehung der Hyperbelfunktion y= ± b/a * √ x² -a² um ihre y- Achsen entsteht, wobei a= 6 mm, b=5 mm ist und die Querschnittseintrittsfläche B durch einen Parallelschnitt im Abstand y_{B}=c=8 mm zur x-Achse gebildet ist. In einem weiteren Ausführungsbeispiel kann auch a=b=5 mm betragen.

Bei einer schrägen Strahllage des freien Kühlölstrahls 7 ist die innere Wandfläche des Öleinlasses mit in jeder Hubstellung des Kolbens innerhalb der Querschnitteintrittsfläche D liegendem Strahl nach der Form eines Toroids ausgebildet, das im rechtwinkligen Koordinatensystem (x, y, z) in einem Abstand r= 20 mm von der y-Achse durch Drehung eines Kreises mit dem Radius R= 13 mm um die y-Achse, die parallel zur Kreisfläche ist und den Kreis nicht schneidet, entsteht. Die Gesamthöhe h =a+b des Öleinlasses beträgt 12 mm, wobei a=b ist, die zweiteilige Tellerfeder 5 somit in Höhe der kleinsten Querschnittsfläche C angeordnet ist. In einem weiteren Ausführungsbeispiel kann auch die a=5 und b= 6mm betragen, sodass die Öleintrittsfläche D und das Ölangebot für einen bestimmten Zeitquerschnitt, wie unten beschrieben, seinen maximalen Wert erreicht.

Die Abmessungen des Öleinlasses gewährleisten, dass das Volumen von den Querschnitteintrittsflächen B und D bis zu den Querschnittsflächen A und B so groß ist, dass das Ölangebot für den Zeitquerschnitt von 0 bis 360 Kurbelwinkel in den Öleinlass passt. Des weiteren entspricht die durch die Funktionskostante a bestimmte Querschnittsfläche A annähernd dem Ölstrahlquerschnitt im oberen Totpunkt OT des Kolbens, wobei durch die vorgenannten Maßnahmen eine sehr effektive Ölverteilung beim Austritt in den Kühlkanal erreicht wird.

Die Querschnittsflächen A, C des Öleinlasses 3, also die kleinsten Querschnittsflächen des Öleinlasses 2, sind annähernd in der Ebene der kreisringförmigen Abdeckung 5 des Kühlkanals 4 angeordnet, sodass im Inneren des Kühlkanals ein Überstand entsteht, der in bezug zur Größe des Auslasses (Überstand und Größe der Abflussöffnung - nicht dargestellt) eine definierte Teilmenge an Kühlöl im Kühlkanal zur Zirkulation bis zum Abfließen belässt.

Die Herstellung der Öleinlässe 2 erfolgt als Drehteil mittels eines computergesteuerten Programms.

### Bezugszeichen

| | |
|---|---|
| Kolben | 1 |
| Öleinlass | 2 |
| Innenwand des Öleinlasses | 3 |
| Kühlkanal | 4 |
| Abdeckung | 5 |
| Ölspritzdüse | 6 |
| Ölstrahl | 7 |
| Zylinder | 8 |
| Verbrennungsmulde | 9 |
| Querschnittsfläche | A, C |
| Querschnitteintrittsfläche | B, D |
| Oberer Totpunkt | OT |

## Patentansprüche

1. Verbrennungsmotor mit einem mit Kühlkanal versehenen Kolben mit einem Öleinlass am Kühlkanal, mit einer etwa kreisringförmigen Abdeckung des Kühlkanals, an welcher der Öleinlass befestigt ist und der Kühlkanal über den Öleinlass mittels einer fest mit dem Motorgehäuse verbundenen Ölspritzdüse vom Kurbelraum aus durch den freien Innenraum des Kolbenschaftes hindurch mit einem freien Kühlölstrahl beaufschlagbar ist, **dadurch gekennzeichnet, dass** die innere Wandfläche (3) des Öleinlasses (2) nach einer Funktion eines einschaligen Dreh-Hyperboloids oder einem flächenbegrenzten Torus geformt ist, wobei die Formgebung in Abhängigkeit von der Ölspritzdüse (6) erzeugten Strahllage des Kühlölstrahles (7) in bezug zur Querschnittseintrittfläche (B, D) des Öleinlasses bestimmt ist, derart, dass bei annähernd senkrechter Strahllage die innere Wandfläche (3) nach der Funktion des einschaligen Dreh-Hyperboloids und bei einer schrägen Strahllage nach der Funktion des flächenbegrenzten Torus geformt ist.

2. Verbrennungsmotor nach Anspruch 1, **dadurch gekennzeichnet, dass** die nach der Funktion des einschaligen Dreh-Hyperboloids bestimmte innere Wandfläche (3) im rechtwinkligen Koordinatensystem (x, y) durch Drehung der HyperbelFunktion $y = \pm b / a * \sqrt{{x}^{2} - {a}^{2}}$ um ihre y- Achsen entsteht, wobei a= 6 mm, b=5 mm ist und die Querschnittseintrittsfläche (B) durch einen Parallelschnitt im Abstand y_{B}=c=8 mm zur x-Achse gebildet ist.

3. Verbrennungsmotor nach Anspruch 1, **dadurch gekennzeichnet, dass** die nach der Funktion des flächenbegrenzten Torus geformte innere Wandfläche (3) mit in jeder Hubstellung des Kolbens innerhalb der Querschnitteintrittsfläche (D) des Öleinlasses (2) liegendem Kühlölstrahl im rechtwinkligen Koordinatensystem (x, y, z) in einem Abstand r= 20 mm von der y-Achse durch Drehung eines Kreises mit dem Radius R um die y-Achse, die parallel zur Kreisfläche ist und den Kreis nicht schneidet, entsteht, wobei r=20 mm, R= 13 mm und die Gesamthöhe h des Öleinlasses 12 mm beträgt.

4. Verbrennungsmotor nach Anspruch 1, **dadurch gekennzeichnet, dass** die Querschnittsflächen (A, C) des Oleinlasses (3) annähernd in der Ebene der kreisringförmigen Abdeckung (5) des Kühlkanals (4) angeordnet sind.

5. Verbrennungsmotor nach Anspruch 2, **dadurch gekennzeichnet, dass** die durch die Funktionskostante a bestimmte Querschnittsfläche (A) annähernd dem Ölstrahlquerschnitt im oberen Totpunkt (OT) des Kolbens entspricht.

## Claims

1. An internal combustion engine with a piston provided with a cooling duct with an oil inlet on the cooling channel, having an approximately circular cover of the cooling duct, to which the oil inlet is attached, and the cooling duct can have a free cooling oil stream applied to it by way of the oil inlet, by means of an oil spraying nozzle securely connected to the engine housing, from the crank space, through the free interior of the piston shaft, **characterized in that** the inner wall surface (3) of the oil inlet (2) is shaped according to a function of a one-sheeted rotating hyperboloid or a surface-delimited torus, whereby the shape is determined as a function of the stream position of the cooling oil stream (7) produced by the oil spraying nozzle (6) with reference to the cross sectional entry area (B, D) of the oil inlet, such that in the case of an approximately perpendicular stream the inner wall surface (3) is shaped according to the function of the one-sheeted rotating hyperboloid and in the case of a slanted stream position is shaped according to the function of the surface-delimited torus.

2. The internal combustion engine according to claim 1, **characterized in that** the inner wall surface (3) determined according to the function of the one-sheeted rotating hyperboloid in a right-angle coordinate system (x, y) is created by means of rotation of the hyperbolic function y=+-b/a*{square root}x² -a² about its y axes, wherein a=6 mm, b=5 mm, and the cross sectional entry area (B) is formed by a parallel section at the distance y_{B}=c=8 mm relative to the x axis.

3. The internal combustion engine according to claim 1, **characterized in that** the inner wall surface (3) formed according to the function of the surface-delimited torus with a cooling oil stream in each stroke position of the piston inside the cross sectional entry area (D) of the oil inlet (2) is formed in the right-angle coordinate system (x, y, z) at a distance r=20 mm from the y axis, by means of rotation of a circle having the radius R about the y axis, which is parallel to the circle area and does not intersect the circle, wherein r=20 mm, R=13 mm, and the total height h of the oil inlet is 12 mm.

4. The internal combustion engine according to claim 1, **characterized in that** the cross sectional areas (A, C) of the oil inlet (3) are arranged approximately in the plane of the circular cover (5) of the cooling duct (4).

5. The internal combustion engine according to claim 2, **characterized in that** the cross sectional area (A) determined by the function constant a corresponds approximately to the oil stream cross section at the upper dead centre (OT) of the piston.

## Revendications

1. Moteur à combustion interne comprenant un piston pourvu d'un canal de refroidissement avec une admission d'huile sur le canal de refroidissement, lequel est muni d'un recouvrement à peu près en forme d'anneau de cercle, sur lequel est fixée l'admission d'huile, et le canal de refroidissement peut être alimenté en un jet libre d'huile de refroidissement par l'intermédiaire de l'admission d'huile, au moyen d'un injecteur d'huile assemblé fixement avec le carter-moteur, à partir de l'espace de vilebrequin, au travers de l'espace intérieur libre de la tige de piston, **caractérisé en ce que** la surface de paroi intérieure (3) de l'admission d'huile (2) est formée suivant une fonction d'un hyperboloïde de révolution à une nappe ou d'un tore limité en surface, la conformation étant définie en fonction de la position du jet d'huile de refroidissement (7), produite par l'injecteur d'huile (6), par rapport à l'aire de section d'entrée (B, D) de l'admission d'huile, de telle sorte que la surface de paroi intérieure (3) est formée suivant la fonction de l'hyperboloïde de révolution à une nappe, pour une position du jet approximativement verticale, et suivant la fonction du tore limité en surface, pour une position oblique du jet.

2. Moteur à combustion interne suivant la revendication 1, **caractérisé en ce que** la surface de paroi intérieure (3), définie suivant la fonction de l'hyperboloïde de révolution à une nappe, est formée dans le système de coordonnées orthogonales (x, y) par rotation de la fonction hyperbolique $y = \pm b / a * \sqrt{{x}^{2} - {a}^{2}}$
autour de ses axes y, où a = 6 mm, b = 5 mm, et l'aire de section d'entrée (B) est formée par une coupe parallèle à la distance y_{B} = c = 8 mm par rapport à l'axe x.

3. Moteur à combustion interne suivant la revendication 1, **caractérisé en ce que** la surface de paroi intérieure (3), définie suivant la fonction du tore limité en surface, est formée avec un jet d'huile de refroidissement situé dans chaque position de course du piston à l'intérieur de l'aire de section d'entrée (D) de l'admission d'huile (2), dans un système de coordonnées orthogonales (x, y, z) à une distance r = 20 mm de l'axe y par rotation d'un cercle de rayon R autour de l'axe y, qui est parallèle à l'aire du cercle et ne coupe pas le cercle, où r = 20 mm, R = 13 mm et la hauteur totale h de l'admission d'huile est de 12 mm.

4. Moteur à combustion interne suivant la revendication 1, **caractérisé en ce que** les aires de section (A, C) de l'admission d'huile (3) sont disposées approximativement dans le plan du recouvrement (5) en forme d'anneau de cercle du canal de refroidissement (4).

5. Moteur à combustion interne suivant la revendication 2, **caractérisé en ce que** l'aire de section (A), définie par la constante de fonction a, correspond approximativement à la section transversale du jet d'huile au point mort haut (OT) du piston.
